# EUROPÄISCHE PATENTSCHRIFT

(11) **EP 1 846 173 B1**
(45) Veröffentlichungstag und Bekanntmachung des Hinweises auf die Patenterteilung: **05.03.2008**
(21) Anmeldenummer: 05850266.7
(22) Anmeldetag: 12.12.2005
(51) Int. Cl.: B05C 1/00, B31B 19/62

(54) **LEIMAUFTRAGSVORRICHTUNG ZUM AUFTRAGEN VON LEIM AUF BESTANDTEILE VON SCHLAUCH-ODER BAHNSTÜCKEN**
GLUE SPREADING DEVICE FOR SPREADING GLUE ON COMPONENTS OF TUBE OR WEB SECTIONS
DISPOSITIF D'APPLICATION DE COLLE SUR DES PARTIES DE SEGMENTS TUBULAIRES OU EN FORME DE BANDE

(30) Priorität: 23.12.2004 DE 102004063337
(43) Veröffentlichungstag der Anmeldung: 24.10.2007
(73) Patentinhaber: Windmöller & Hölscher KG, 49525 Lengerich/Westf. (DE)
(72) Erfinder: THIES, Jörg, Christian, 49201 Dissen (DE)
(86) Internationale Anmeldenummer: PCT/EP2005/013415
(87) Internationale Veröffentlichungsnummer: WO 2006/069626

(56) Entgegenhaltungen:
- GB-A- 896 291
- US-A- 3 450 099
- US-A- 6 090 028

## Beschreibung

Die Erfindung betrifft eine Leimauftragsvorrichtung zum Auftragen von Leim auf Bestandteile von Schlauch- oder Bahnstücken nach dem Oberbegriff des Patentanspruchs 1.

Bei der Herstellung beispielsweise von Beuteln oder Säcken, die vorzugsweise aus Papier bestehen, ist es notwendig, Leim auf Teile der für die Herstellung von Beuteln oder Säcken notwendigen Vor- oder Zwischenprodukte aufzutragen. Hierbei handelt es sich in der Regel um Bahnstücke oder, wenn diese bereits zu einem Schlauch zusammengelegt worden sind, auch Schlauchstücke. Soll etwa eine Papiertüte oder ein Papierbeutel mit einem Boden, der durch einfaches Umlegen eines Endes des Schlauchabschnitts auf eine Außenseite gebildet wird, hergestellt werden, so wird in der Regel Schlauchstück im Bereich des umzulegenden Endes einseitig mit Leim beaufschlagt. Solche Schlauchabschnitte werden häufig parallel zu ihrer Schlauchachse durch eine Vorrichtung zum Herstellen dieser Beutel transportiert. Die Falzkante, um die ein Ende des Schlauchabschnitts umgelegt wird, verläuft dann quer zur Transportrichtung der Schlauchabschnitte. Oft wird der Schlauchabschnitt dazu mit dem umzulegenden Ende voraus transportiert. Insbesondere zum Versehen von Bestandteilen der Schlauch- oder Bahnstücke mit Leim werden diese Stücke mit Mitteln zum Halten, beispielsweise Klemmstücken oder Zangen, auf einer Transportvorrichtung gehalten. In der Regel ist diese Transportvorrichtung ein trommelartiger Rotationskörper, der mit Nuten parallel zur Rotationsachse versehen ist, in welche Falzmesser das Bahn- oder Schlauchstück zur Falzung hineindrücken können. Die den Nuten benachbarten Bereiche der Transportvorrichtung dienen als Gegenlage bei dem Leimauftrag.

Der Leim wird in der Regel innerhalb der Leimauftragsvorrichtung in einem Leimreservoir, beispielsweise einem Leimbehälter, zur Verfügung gestellt und durch Leimtransportmittel auf die zu beleimenden Bestandteile der Schlauch- oder Bahnstücke transportiert. Die Leimtransportmittel definieren so einen Leimtransportweg. Das Leimreservoir kann eine untere, längliche Öffnung aufweisen. Unterhalb dieser Öffnung ist zumindest ein Mittel zur Leimentnahme angeordnet, welches in das Leimreservoir hineingreift und so Leim entnimmt und an weitere Leimübertragungsmittel weiterleitet. In der Regel ist dieses Mittel zur Leimentnahme als Walze ausgebildet. Es kann aber auch als umlaufendes Band ausgebildet sein, welches um Walzen geführt wird. Der Leim belegt die Walzen- oder die Bandoberfläche im wesentlichen in deren gesamter Breite.

Der mit dem Mittel zur Leimentnahme transportierte Leim wird zumindest teilweise von einer Übertragungsvorrichtung abgenommen. Dazu weist die Übertragungsvorrichtung häufig für den Leimtransport vorgesehene Bestandteile und/oder Außenoberflächen auf. Diese Bestandteile können erhaben sein. Nachdem die Übertragungsvorrichtung in Wirkverbindung mit dem Mittel zur Leimentnahme gestanden hat, sind die Bestandteile und/oder Außenoberflächen der Übertragungsvorrichtung meist vollständig mit Leim beaufschlagt. Durch eine Berührung wird anschließend Leim in Form einer Leimspur auf die Schlauch- oder Bahnstücke übertragen. Ein erhabener Bestandteil kann beispielsweise als Formatteil ausgeprägt sein, das auf das Format der mit Leim zu versehenden Bestandteile von Schlauch- oder Bahnstücken abgestimmt ist, d. h. sowohl in Richtung der Schlauchachse als auch quer zur Schlauchachse die Ausdehnung der zu beleimenden Bestandteile hat. Bei der eingangs beschriebenen Herstellung von Beuteln mit einem umgelegten Ende ist dieses Formatteil oft ein mit einer rechteckigen Oberfläche versehenes, stempelartiges Element, das um eine Achse rotiert. Bei Formatwechseln der Schlauch- oder Bahnstücke ist zumindest die Breite des stempelartigen Elementes an die neue Breite der Beutel anzupassen.

Formatteile können aber auch auswechselbar auf einer Walze aufgebracht sein. Bei einem Formatwechsel der Schlauch- oder Bahnstücke können die Formatteile abgezogen und durch solche anderen Formats ersetzt werden.

Bei den beschriebenen Leimauftragsvorrichtungen des Standes der Technik müssen also bei einem Formatwechsel der Schlauch- oder Bahnstücke die Übertragungsvorrichtung oder zumindest Bestandteile davon ausgetauscht oder verändert werden. Insbesondere bei der Herstellung von Beuteln mit umgelegten Enden muss das stempelartige Element, mit dessen Breite auch die Breite der Leimspur auf den Schlauch- oder Bahnstücken festgelegt ist, zumindest bei jeder Veränderung der Schlauch- oder Bahnstückbreite ausgetauscht werden. Die Ausdehnung des stempelartigen Elementes in Richtung der Schlauch- oder Bahnachse kann dagegen oft erhalten bleiben. Dies führt zu unnötigen Stillständen der gesamten Vorrichtung und ist zudem, da die Übertragungsmittel' innerhalb der Vorrichtung nur schwer zu erreichen sind, sehr aufwändig. Beides führt daher zu hohen Umrüstkosten bei einem Formatwechsel der Schlauch- oder Bahnstücke beziehungsweise der daraus hergestellten Beutel.

Die Patentschrift GB 896,291 beschreibt eine Klebstoffauftragsvorrichtung, bei der die Ausdehnung der Leimspur quer zur Transportrichtung der Beutel veränderbar ist. Dazu wirkt mit dem Leimentnahmemittel eine Walze zusammen, die dreieckförmige Ausnehmungen aufweist. Der von dem Leimentnahmemittel mitgenommene Leim kann zum Teil die Ausnehmung passieren, ein weiterer Teil des Leims wird durch die Walze von dem Leimentnahmemittel entfernt. Durch die Drehung der Walze kommen verschiedene Querschnitte des Dreiecks mit dem Leimentnahmemittel in Kontakt, so dass die Breite der Leimspur einstellbar ist.

Allerdings ist bei dieser Anordnung von Nachteil, dass das Profil der Leimspur nach außen abgeflacht ist, so dass ein gleichmäßiger Leimauftrag über die Breite des Beutels nicht mehr gewährleistet ist. Außerdem verändert sich mit der Verdrehung der Walze auch die Höhe der Leimspur. Diese Ist also nicht mehr getrennt einstellbar.

Die Aufgabe der vorliegenden Erfindung ist es daher, eine Vorrichtung zum Auftragen von Leim auf Bestandteile von Schlauch- oder Bahnstücken vorzuschlagen, bei der ein gleichmäßiger Leimauftrag über die Breite der zu beleimenden Beutel möglich ist.

Erfindungsgemäß wird diese Aufgabe durch die Merkmale des kennzeichnenden Teils des Anspruchs 1 gelöst. Demnach ist die Ausdehnung der Leimspur bereits auf der Übenragungsvorrichtung quer zur Transportrichtung der Schlauch- oder Bahnstücke veränderbar. Hierbei und im Folgenden ist mit den Begriffen "Ausdehnung" und "Breite" die Ausdehnung quer zur Transportrichtung der Schlauch- oder Bahnstücke gemeint.

Durch diese Maßnahme belegt der Leim nur eine vorbestimmte Fläche auf der zumindest einen Obertragungsvorrichtung oder auf den für den Leimtransport vorgesehenen Bestandteilen und/oder Außenoberflächen. Die Ausdehnung der Leimspur wird also noch vor der Berührung von Übertragungsvorrichtung und Schlauch- oder Bahnstücken an die Breite der mit Leim zu versehenden Flächen der Schlauch- oder Bahnstücke angepasst. Damit kann eine Leimspur der vorgesehenen Breite auf die Schlauch- oder Bahnstücke übertragen werden, ohne dass bei einer Änderung der Breite der Schlauch- oder Bahnstücke eine Änderung der Gestalt der Übertragungsvorrichtung vorgenommen werden muss. Weist die Übertragungsvorrichtung beispielsweise zum Leimtransport erhabene Bestandteile auf so können diese auch bei einem Formatwechsel der Schlauch- oder Bahnstücke beziehungsweise der zu produzierenden Beutel an der Übertragungsvorrichtung verbleiben. Die Breite von für den Leimtransport vorgesehenen Bestandteilen der Übertragungsvorrichtung, also beispielsweise von erhabenen Teile wie etwa Formatteile oder stempelartige Elemente, braucht nun nicht mehr an die Breite der mit Leim zu versehenden Flächen der Schlauch- oder Bahnstücke angepasst zu werden. Die für den Leimtransport vorgesehenen Bestandteile können Breiten aufweisen, die größer sind als die Breite der für den betreffenden Produktionsauftrag verarbeiteten Schlauch- oder Bahnstücke. Es ist daher ausreichend, diese Bestandteile mit einer Breite vorzusehen, die der maximalen Breite der in der Vorrichtung verarbeitbaren Schlauch- oder Bahnstücke entspricht. Eine Lagerhaltung für solche Bestandteile der Übertragungsvorrichtung, also für erhabene Bestandteile wie etwa stempelartige Elemente oder Formatteile, kann unterbleiben, was sich neben verkürzten Stillstandszeiten der Vorrichtung beim Formatwechsel kostendämpfend auswirkt.

Mit der erfindungsgemäßen Leimauftragsvorrichtung können noch weitere Vorteile erzielt werden. So kann auch bereits die Breite der Leimspur in dem oder auf dem Mittel zur Leimentnahme verändert werden. Zu diesem Zweck kann auch vom Mittel der Leimentnahme Leim wieder abgenommen werden. Es ist jedoch auch möglich, die Leimspur nur in einer Ausdehnung auf die Mittel zur Leimentnahme aufzutragen, die im wesentlichen der späteren Ausdehnung der Leimspur auf den Schlauch- oder Bahnstücken entspricht. Dadurch wird der gesamte vom Mittel zur Leimentnahme weitergeleitete Leim durch das Übertragungsmittel abgenommen, so dass - anders als in einer Vorrichtung des Standes der Technik, kein überschüssiger Leim an dem Mittel zur Leimentnahme antrocknen kann. Besonders deutlich wird diese Tatsache, wenn das Mittel zur Leimentnahme als Walze ausgebildet ist. In Leimauftragsvorrichtungen des Standes der Technik waren die Enden der Walzen regelmäßig mit an- oder ausgetrocknetem Leim verschmutzt. Vor allem letzteres führte häufig zu hohem Wartungsaufwand, der bei einer erfindungsgemäßen Vorrichtung stark verringert ist.

In bevorzugter Ausgestaltung der Erfindung sind Leimflussbegrenzungsmittel vorgesehen, welche in den Leimtransportweg einführbar sind. Auf diese Weise ist der Leimfluss abschnittsweise begrenzbar. So können die Leimflussbegrenzungsmittel derart in den Leimtransportweg einführbar sein, dass durch die Positionierung der Leimflussbegrenzungsmittel die Ausdehnung der Leimspur quer zur Transportrichtung der Schlauch- und Bahnstücke definierbar ist. Durch die Einführung beziehungsweise Positionierung von Leimflussbegrenzungsmitteln kann also die Breite der Leimspur bei einem Formatwechsel der zu produzierenden Beutel mit besonders geringem Aufwand angepasst werden. Die Leimflussbegrenzungsmittel können dabei unterschiedliche Funktionen haben. Sie können den Leim, der über die Breite der Schlauchstücke hinausgeht, wieder von dem Mittel zur Leimentnahme oder von der Übertragungsvorrichtung entfernen. Dies kann durch Abkratzen oder Abschaben erfolgen. Auch können trichterförmig angeordnete Leimflussbegrenzungsmittel vorgesehen sein, die die mit einer Anfangsbreite auf dem Mittel zur Leimentnahme aufgetragene Leimspur in ihrer Ausdehnung quer zur Transportrichtung der Schlauch- oder Bahnstücke im Verlaufe des Leimtransports begrenzen. Mit anderen Leimflussbegrenzungsmitteln kann bereits die Anfangsbreite der Leimspur an die Breite der Schlauch- oder Bahnstücke angepasst werden.

Hierbei ist es besonders bevorzugt, wenn das oder die Leimflussbegrenzungsmittel quer zur Transportrichtung der Schlauch- oder Bahnstücke, also entlang der Achse des rotierenden Leimtransportmittels, verschiebbar ist oder sind. Auf diese Weise kann bei einem Formatwechsel der zu produzierenden Beutel die Ausdehnung der Leimspur auf besonders einfache Weise angepasst werden.

In einer weiteren vorteilhaften Ausgestaltung der Erfindung kann das zumindest eine Leimflussbegrenzungsmittel eine Seitenwand des Leimbehälters sein. Je nach Breite des zu beleimenden Bereichs des Schlauch- oder Bahnstückes kann die untere Auslassöffnung des Leimbehälters vergrößert oder verkleinert werden, so dass bereits am Anfang des Leimtransportweges die Ausdehnung der Leimspur beeinflusst werden kann. Zu diesem Zweck können auch lediglich die Abdichtelemente verschoben werden, die den Spalt zwischen dem Leimbehälter und dem Mittel zur Entnahme von Leim abdichten, so dass kein Leim durch diesen Spalt verloren geht.

In einer weiteren bevorzugten Ausführungsform der Erfindung ist das zumindest eine Leimflussbegrenzungsmittel ein streifenförmiges Element. Mit diesem streifenförmigen Element kann Leim von dem zumindest einen Mittel zur Leimentnahme und/oder von der Übertragungsvorrichtung entfernt oder die Auftragung von Leim in der Breite begrenzt werden. Dieses streifenförmige Element kann dabei mit einer Kante oder Teilen davon an die Oberfläche des Mittels zur Leimentnahme angestellt werden. Das streifenförmige Element wirkt dabei wie ein Rakelmesser und kann Leim von der Oberfläche abnehmen und eine Leimspur der vorgesehenen Breite erzeugen. Dabei kann der abgenommene Leim auf geeignete Weise, etwa durch ein Auffang- und Weiterleitungssystem, wieder dem Leimreservoir zugeführt werden. Derartige streifenförmige Elemente lassen sich auf sehr einfache und damit bequeme Weise relativ zu den Mittel zur Leimentnahme verschieben. Dies kann manuell oder motorisch erfolgen. Ein verschiebbares streifenförmiges Element lässt sich dabei auch in Kombination mit einem Leimbehälter mit zumindest einer verschiebbaren Seitenwand oder in Kombination mit einem verschiebbaren Leimbehälter einsetzen.

Vorteilhaft ist dabei, wenn das streifenförmige Element zumindest teilweise aus Metall besteht. Wenn die Oberfläche des Mittels zur Leimentnahme aus Gummi oder ähnlichem Material besteht, wird derartig ein effektives Zusammenwirken erreicht, so dass Leim durch das streifenförmige Element zuverlässig abgenommen wird.

Oft sind besteht die Oberfläche des Mittels zur Leimentnahme aus einem Metall, beispielsweise Messing. Dann kann es vorteilhaft sein, wenn das streifenförmige Element zumindest teilweise aus Kunststoff besteht. ,

Weitere Ausführungsbeispiele der Erfindung gehen aus der gegenständlichen Beschreibung und den Ansprüchen hervor.
Die einzelnen Figuren zeigen:
- Fig. 1: Prinzipskizze einer erfindungsgemäßen Vorrichtung zum Auftragen von Leim in der Seitenansicht
- Fig. 2: Ansicht gemäß Schnittlinie II-II in Fig. 1

Fig. 1 zeigt eine Prinzipskizze einer Vorrichtung 1 zum Aufbringen von Leim auf Bestandteile von Schlauch- oder Bahnstücken. Ein Schlauchstück 2 wird auf einer rotierenden Transporttrommel 3, die in einem nicht gezeigten Maschinengestell drehbar gelagert ist, mit Hilfe der nicht näher beschriebenen Haltevorrichtungen gehalten und in Transportrichtung z transportiert. Das Schlauchstück liegt auf einer Gegenlage 4 zum Falzmesser auf. Durch Zusammenwirken des nicht dargestellten Falzmessers mit der Gegenlage 4 wird das Schlauchstück mit einer Falzkante 8 versehen. Oberhalb der Transporttrommel ist eine Leimübertragungsvorrichtung 5 angeordnet, die um die Achse 6 drehbar im nicht gezeigten Maschinengestell gelagert ist. Im Betrieb dreht die Transporttrommel 3 in Richtung des Pfeils A, die Leimübertragungsvorrichtung 5 in Richtung des Pfeils B. An der Leimübertragungsvorrichtung 5 sind so genannte Leimsegmente 7 mit Abstand zur Achse 6 angebracht. Dieser Abstand kann konstant oder veränderbar sein. Insbesondere ist es denkbar, dass der Abstand, etwa durch eine Kurvenführung, sich im Laufe einer Umdrehung der Transporttrommel 3 verändert. Die Leimsegmente 7 übertragen Leim im Bereich der Falzkante 8 auf die Schlauchstücke 2, so dass nach einem späteren Umlegen des abgefalzten Endes 9 der beleimte Bereich vollständig abgedeckt ist. Im weiteren Verlauf der Rotation der Transporttrommel 3 wird durch ein nicht dargestelltes Bauteil, beispielsweise eine auf der Oberfläche der Transporttrommel 3 abrollende Rolle, das abgefalzte Ende 9 auf eine Außenoberfläche des Schlauchstücks 2 umgeklappt.

Die Falzkanten 8 werden, wie bereits beschrieben, durch ein nicht dargestelltes Falzmesser in das Schlauchstück eingebracht. Dieses Falzmesser ist beweglich an der Leimübertragungsvorrichtung 5 befestigt. Der Abstand des Falzmessers zur Achse 6 wird durch eine Kurvensteuerung variiert, so dass das Falzmesser beim Passieren der Leimwalze 10 leicht zur Achse 6 hingezogen wird, um die Leimwalze 10 nicht zu berühren. Weiterhin dient die Kurvensteuerung dem Hineindrücken des Schlauchstücks 2 in die Nut 11 der Gegenlage 4 zur Erzeugung der Falzkante.

Die Leimwalze 10, von der die Leimsegmente 7 den Leim abnehmen, ist drehbar in Seitenrahmen 12, von denen in der Fig. 1 einer sichtbar ist und welche mit dem Maschinenrahmen, beispielsweise über Traversen oder sonstige Verbindungselemente, verbunden sind, gelagert. Oberhalb der Leimwalze 10 ist ein Leimbehälter 13 angeordnet, der an seiner Unterseite eine längliche Öffnung aufweist, die jedoch vollständig durch die Leimwalze 10 abgedeckt ist. Auf diese Weise wird der durch die untere Öffnung des Leimbehälters 13 durchtretende Leim vollständig durch die Leimwalze 10 mitgenommen. Um das Austreten des Leims zwischen den Seitenwänden 14 des Leimbehälters 13 und der Leimwalze 10 zu vermeiden, sind dort Abdichtelemente 15 vorgesehen.

Die Umfangsgeschwindigkeit der Leimwalze 10 ist so bemessen, dass sich die Oberfläche der Leimwalze 10 während einer vollständigen Rotation der Leimübertragungsvorrichtung 5 um die Breite des Leimsegmentes 7 oder um die Summe der Breiten der Leimsegmente fortbewegt hat. Die Umlaufgeschwindigkeit kann dabei variieren. Auf diese Weise wird sichergestellt, dass der an der Leimwalze anhaftende Leim vollständig abgenommen wird.

In dem Seitenrahmen 12 ist eine Ausnehmung 16 vorgesehen. In dieser Ausnehmung 16 ist eine Rolle 17 angeordnet, die durch die Schraube 18 gedreht werden kann. Auf dem oberen Scheitelpunkt der Rolle 17 liegt ein messerartiger Streifen 19 auf, der sich in axialer Richtung der Leimwalze 10 erstreckt. Durch die Drehung der Rolle 17 kann nun der Streifen 19 in axialer Richtung der Leimwalze bewegt werden. Der Streifen 19 liegt mit einer Seitenkante an der Leimwalze 10 an und nimmt Teile des von der Leimwalze 10 transportierten Leims von dieser ab. In diesem Zusammenhang ist zu betonen, dass durch Ergreifen des Streifens 19 dieser auch direkt manuell verschoben werden kann. Dies ist insbesondere dann möglich, wenn der Streifen von außerhalb der Seitenrahmen 12 erfassbar ist. In diesem Fall kann sogar auf die Schraube 18, die Rolle 17 und die Ausnehmung 16 verzichtet werden.

Die Fig. 2 zeigt die Ansicht des Schnitts II-II in Fig. 1. In dieser Figur sind nochmals die Seitenrahmen 12, die Leimwalze 10, die Schrauben 18, die Rollen 17 und die Streifen 19 zu sehen. Auf nicht dargestellte Weise ist ein Halterahmen 20 mit dem Leimbehälter, dem Seitenrahmen 12 und/oder dem Maschinenrahmen verbunden. In diesem Halterahmen 20 ist ein Haltebalken 21 verschiebbar gelagert. Die Verschiebung in im wesentlichen radialer Richtung der Leimwalze 10 erfolgt durch eine Stellschraube 22, die in ein in den Halterahmen 20 eingebrachtes Innengewinde eingeschraubt und die drehbar, aber unverschieblich in dem Halterahmen 20 gelagert ist. Dieser Haltebalken 21 dient den Streifen 19 als Gegenlage, so dass sie auch bei Drehung der Leimwalze 10 ortsfest verbleiben. In diesen Haltebalken 21 sind Führungen eingearbeitet, die ein Verschieben der Streifen in axialer Richtung der Leimwalze 10 zulassen, aber eine Verschiebung in radialer Richtung zu vermeiden.

Weiterhin ist ein nicht sichtbarer Abstreifbalken vorgesehen. Mit diesem Abstreifbalken ist die Höhe der Leimspur auf der Leimwalze 10 beeinflussbar. Für die Verschiebung dient eine zweite, in ein in den Halterahmen 10 eingebrachtes Innengewinde eingeschraubte Stellschraube 23. Mit dieser Stellschraube 23 erfolgt ein Feinjustage in bezug auf die Leimwalze 10.

Der Balken 20 und der Abstreifbalken können auch als ein einziges Bauteil, welche also beide Funktionen in sich vereint, ausgestaltet sein.

Insgesamt ist also durch Drehungen an den Schrauben 18, 22, 23 die Größe des Durchlasses 24 und damit die Dimension der Leimspur festlegbar, so dass nur eine vorbestimmte Menge Leim das Leimsegment erreicht. Insbesondere die Breite der von dem Leim belegten Fläche auf der Leimwalze 10 und damit auch auf dem Leimsegment 7 ist durch die gezeigte Vorrichtung in einfacher Weise einstellbar.

| **Bezugszeichenliste** | |
|---|---|
| 1 | Vorrichtung zum Auftragen von Leim auf Bestandteile von Schlauch- oder Bahnstücken |
| 2 | Schlauchstück |
| 3 | Transporttrommel |
| 4 | Gegenlage zum Falzmesser |
| 5 | Leimübertragungsvorrichtung |
| 6 | Drehachse der Leimübertragungsvorrichtung |
| 7 | Leimsegment |
| 8 | Falzkante |
| 9 | abgefalztes Ende |
| 10 | Leimwalze |
| 11 | Nut |
| 12 | Seitenrahmen |
| 13 | Leimbehälter |
| 14 | Seitenwand des Leimbehälters |
| 15 | Abdichtelement |
| 16 | Ausnehmung |
| 17 | Rolle |
| 18 | Schraube |
| 19 | messerartiger Streifen |
| 20 | Halterahmen |
| 21 | Haltebalken |
| 22 | Stellschrauben |
| 23 | Stellschrauben |
| 24 | Leimdurchlass |
| A | Drehrichtung der Transporttrommel 3 |
| B | Drehrichtung der Leimübertragungsvorrichtung 5 |
| z | Transportrichtung der Schlauchstücke 2 |

## Patentansprüche

1. Leimauftragsvorrichtung (1) zum Auftragen von Leim auf Bestandteile von Schlauch- oder Bahnstücken (2),
welche (2) vorzugsweise aus Papier bestehen und nacheinander entlang einer Transportrichtung (z) an der Leimauftragsvorrichtung (1) vorbei transportiert werden,
wobei die Leimauftragsvorrichtung (1) Leimtransportmittel umfasst, welche den Leim von einem Leimreservoir (13) entlang eines Leimtransportweges zu den zu beleimenden Bestandteilen der Schlauch- oder Bahnstücke transportieren, wobei die Leimtransportmittel zumindest folgende Bestandteile umfassen:
**■** zumindest ein Mittel zur Leimentnahme (10) mit welchem Leim (10) aus dem Leimreservoir (13) entnehmbar und weiterleitbar ist, wobei das Mittel zur Leimentnahme (10) zumindest ein rotierendes Leimtransportmittel (10) enthält, welches (10) in das Leimreservoir (13) hineingreift,
**■** zumindest eine Übertragungsvorhchtung (6, 7) zum Übertragen des von dem Mittel zur Leimentnahme (10) entnommenen und weitergeleiteten Leims auf die Bestandteile der Schlauch- oder Bahnstücke (2), welche durch Berührung eine Leimspur auf die Schlauch- oder Bahnstücke überträgt,
**■** wobei die Ausdehnung der Leimspur auf der Übertragungsvorrichtung (6, 7) quer zur Transportrichtung (z) der Schlauch- oder Bahnstücke (2) veränderbar ist und wobei Leimflussbegrenzungsmittel (14, 19) vorgesehen sind, welche in den Leimtransportweg einführbar sind, mit welchen der Leimfluss abschnittweise begrenzbar ist, so dass durch die Positionierung der Leimflussbegrenzungsmittel die Ausdehnung der Leimspur quer zur Transportrichtung (z) der Schlauch- oder Bahnstücke (2) definierbar ist,
**dadurch gekennzeichnet dass**
das oder die Leimflussbegrenzüngsmittel (14,19) quer zur Transportrichtung (z) der Schlauch- oder Bahnstücke (2) verschiebbar ist oder sind.

2. Leimauftragsvorrichtung (1) nach Anspruch 1,
**dadurch gekennzeichnet, dass**
zumindest ein Leimflussbegrenzungsmittel (14, 19) eine Seitenwand (14) des Leimreservoirs (13) umfasst.

3. Vorrichtung (1) nach einem der beiden vorstehenden Ansprüche,
**dadurch gekennzeichnet, dass**
zumindest ein Leimflussbegrenzungsmittel (14, 19) ein streifenförmiges Element (19) umfasst, mit welchem Leim von dem zumindest einen Mittel zur Leimentnahme (10) und/oder von der Übertragungsvorrichtung (7) entfernbar ist.

4. Vorrichtung (1) nach vorstehendem Anspruch,
**dadurch gekennzeichnet, dass**
das streifenförmige Element (19) mit Teilen einer seiner Seitenkanten in Wirkverbindung mit dem zumindest einen Mittel zur Leimentnahme (10) und/oder mit der Übertragungsvorrichtung (7) steht.

5. Vorrichtung (1) nach einem der beiden vorstehenden Ansprüche,
**dadurch gekennzeichnet, dass**
das streifenförmige Element (19) zumindest teilweise aus Metall besteht.

6. Vorrichtung (1) nach einem der drei vorstehenden Ansprüche
**dadurch gekennzeichnet, dass**
das streifenförmige Element (19) zumindest teilweise aus Kunststoff besteht.

7. Vorrichtung (1) nach einem der vier vorstehenden Ansprüche,
**dadurch gekennzeichnet, dass**
das streifenförmige Element (19) im Wesentlichen senkrecht zur Oberfläche des zumindest einen Mittel zur Leimentnahme (10) angeordnet ist.

8. Vorrichtung (1) nach einem der Ansprüche 2 - 9,
**dadurch gekennzeichnet, dass**
das zumindest eine Leimflussbegrenzungsmittel (14, 19) im Maschinengestell gelagert ist.

9. Vorrichtung (1) nach vorstehendem Anspruch,
**gekennzeichnet durch**
zumindest ein am Maschinengestell angeordnetes Bedienelement (17, 18), mit dem die Bewegung des Leimflussbegrenzungsmittels (14, 19) durchführbar ist.

10. Vorrichtung zum Herstellen von Beuteln,
**gekennzeichnet durch**
eine Vorrichtung (1) zum Auftragen von Leim nach einem der Ansprüche 1 bis 11.

11. Verfahren zum Auftragen von Leim auf Bestandteile von Schlauch- oder Bahnstücken (2),
weiche (2) vorzugsweise aus Papier bestehen und nacheinander entlang einer Transportrichtung (z) an der Leimauftragsvorrichtung (1) vorbei transportiert werden,
wobei der Leim von einem Leimreservoir (13) entlang eines Leimtranspartweges mittels Leimtransportmittel zu den zu beleimenden Bestandteilen der Schlauch- oder BahnstGcke transportiert wird,
wobei die Leimtransportmittel zumindest folgende Bestandteile umfassen:
■ zumindest ein Mittel zur Leimentnahme (10), welches Leim (10) aus dem Leimreservoir (13) entnimmt und weiterleitet, wobei das Mittel zur Leimentnahme (10) zumindest ein rotierendes Leimtransportmittel (10) enthält, welches (10) in das Leimreservoir (13) hineingreift,
**■** zumindest eine Übertragungsvorrichtung (6, 7) zum Übertragen des von dem Mittel zur Leimentnahme (10) entnommenen und weitergeleiteten Leims auf die Bestandteile der Schlauch- oder Bahnstücke (2), welche durch Berührung eine Leimspur auf die Schlauch- oder Bahnstücke über trägt,
■ wobei die Ausdehnung der Leimspur auf der Übertragungsvorrichtung (6, 7) quer zur Transportrichtung (z) der Schlauch- oder Bahnstücke verändert wird und wobei Leimftussbegrenzungsmittel (14, 19) in den Leimtransportweg eingeführt werden, mit welchen der Leimfluss abschnittweise begrenzt wird, so dass durch die Positionierung der Leimflussbegrenzungsmittel die Ausdehnung der Leimspur quer zur Transportrichtung (z) der Schlauch- oder Bahnsti5cke (2) definierbar ist,
**dadurch gekennzeichnet, dass**
das oder die Leimflussbegrenzungsmittel (14, 19) quer zur Transportrichtung (z) der Schlauch- oder Bahnstücke (2) verschoben wird oder werden.

## Claims

1. Glue spreading device (1) for spreading of glue on components of tube or web sections (2), which (2) preferably consist of paper and which (2) are transported successively along a transport direction (z) by passing the glue spreading device,
wherein the glue spreading device (1) comprises glue transport devices which transport the glue from a glue reservoir (13) along a glue transport route to the components of the tube or web sections (2) to be glued, wherein the glue transport means comprises of at least the following components:
• at least a means to extract glue (10) which takes the glue (10) out of a glue reservoir (13) and forwards it (10) while the means to extract glue (10) comprises of at least a rotating glue transport means (10) which (10) reaches into the glue reservoir,
• at least a transfer device (6, 7) to transfer the glue which was taken and forwarded by the means to extract glue (10) onto the components of the tube or web sections (2) which transfers a glue lane to the tube- or web sections by contacting it,
• wherein the expansion of the glue lane on the transmission device (6, 7) diagonally to the transport direction (z) of the tube- or web sections (2) can be changed and wherein the glue floating limitation means (14, 19) are provided which can be implemented into the glue transport route by means of which the glue flow can be restricted in sections so that the expansion of the glue lane across the transport direction (z) of the tube or web sections (2) can be defined by the positioning of the glue floating limitation means,
**characterized in that**
the glue floating limitation means (14, 19) is/are movable across the transport direction (z) of the tube or web sections (2).

2. Glue spreading device (1) according to claim 1,
**characterized in that**
at least one glue floating limitation means (14, 19) comprises a side wall (14) of the glue reservoir (13).

3. Device (1) according to one of the two preceding claims,
**characterized in that**
at least a glue floating limitation means (14, 19) comprises a lamellar element (19) by means of which glue can be removed from the at least one means to extract glue (10) and/or from the transmission device (7).

4. Device (1) according to the preceding claim,
**characterized in that**
the lamellar element (19) is effectively connected with parts of one of its side edges with the at least one means to extract glue (10) and/or with the transmission device (7).

5. Device (1) according to one of the preceding two claims,
**characterized in that**
the lamellar element (19) does at least partly consist of metal.

6. Device (1) according to one of the three preceding claims,
**characterized in that**
the lamellar element (19) does at least partly consist of plastic.

7. Device (1) according to one of the four preceding claims,
**characterized in that**
the lamellar element (1) is mainly arranged vertically to the surface of the at least one means to extract glue (10).

8. Device (1) according to one of the claims 2-9,
**characterized in that**
the at least one glue floating limitation means (14, 19) is supported in the frame.

9. Device (1) according to the preceding claim,
**characterized by**
at least one operation element (17, 18) arranged at the frame by means of which the movement of the glue floating limitation means (14, 19) can be executed.

10. Device for the production of bags,
**characterized by**
a device (1) for the application of glue according to one of the claims 1 to 11.

11. Process for the application of glue on components of tube or web sections (2), which (2) preferably consist of paper and which (2) are transported successively along a transport direction (z) by passing the glue spreading device (1),
wherein the glue is transported from a glue reservoir (13) along a glue transport route by means of glue transport means to the components of tube or web sections which have to be glued,
wherein the glue transport means comprise of at least the following components:
• at least one means to extract glue (10) which extracts and forwards glue (10) from the glue reservoir (13) while the means to extract glue (10) contains at least a rotating glue transport means (10) which (10) reaches into the glue bin (13),
• at least a transfer device (6, 7) to transfer the glue extracted and forwarded by the means to extract glue (10) to the components of tube or web sections (2) which transmits a glue lane to the tube or web sections by contacting it,
• wherein the expansion of the glue lane on the transmission device (6, 7) diagonally to the transport direction (z) of the tube- or web sections (2) can be changed and wherein the glue floating limitation means (14, 19) can be implemented into the glue transport route by means of which the glue flow can be restricted in sections so that the expansion of the glue lane can be defined across the transport direction (z) of the tube or web sections (2) by the positioning of the glue floating limitation means,
**characterized in that**
the glue floating limitation means (14, 19) is/are moved across the transport direction (z) of the tube or web sections (2).

## Revendications

1. Dispositif d'application de colle (1) pour appliquer de la colle à des parties de segments tubulaires ou en forme de bande (2), qui (2) sont de préférence en papier et sont transportées les unes après les autres dans une direction de transport (z) en passant devant le dispositif d'application de colle (1),
où le dispositif d'application de colle (1) comprend des moyens de transport de colle, qui transportent la colle d'un réservoir de colle (13) le long d'un chemin de transport de colle aux parties à encoller des segments tubulaires ou en forme de bande,
où les moyens de transport de colle comprennent au moins les composants suivants :
. au moins un moyen pour le prélèvement de colle (10) au moyen duquel la colle (10) peut être retirée du réservoir de colle (13) et peut être conduite plus loin, où le moyen pour le prélèvement de la colle (10) comprend au moins un moyen de transport de colle tournant (10), qui (10) plonge dans le réservoir de colle (13),
. au moins un dispositif de transmission (6, 7) pour transférer la colle retirée et transportée par le moyen de retrait de colle (10) sur les parties des segments tubulaires ou en forme de bande (2) qui, par contact, transfèrent une trace de colle aux segments tubulaires ou en forme de bande,
. où l'extension de la trace de colle sur le dispositif de transfert (6, 7) transversalement à la direction de transport (z) des segments tubulaires ou en forme de bande (2) est modifiable, et où des moyens de délimitation d'écoulement de colle (14, 19) sont prévus, qui peuvent être introduits dans le chemin de transport de colle, par
lesquels l'écoulement de la colle peut être délimité par sections de sorte que par le positionnement des moyens de délimitation d'écoulement de colle, l'extension de la trace de colle transversalement à la direction de transport (z) des segments tubulaires ou en forme de bande (2) peut être définie,
**caractérisé en ce que** la ou les moyens de délimitation d'écoulement de colle (14, 19) est ou sont déplaçables transversalement à la direction de transport (z) des segments tubulaires ou en forme de bande (2).

2. Dispositif d'application de colle (1) selon la revendication 1, **caractérisé en ce qu'**au moins un moyen de délimitation d'écoulement de colle (14, 19) entoure une paroi latérale (14) du réservoir de colle (13).

3. Dispositif (1) selon l'une des deux revendications précédentes, **caractérisé en ce qu'**au moins un moyen de délimitation d'écoulement de colle (14, 19) comprend un élément en forme de bande (19) au moyen duquel la colle peut être retirée d'au moins un moyen de prélèvement de colle (10) et/ou du dispositif de transfert (7).

4. Dispositif (1) selon la revendication précédente, **caractérisé en ce que** l'élément en forme de bande (19) est en liaison fonctionnelle avec des parties d'une de ses arêtes latérales avec au moins un moyen précité pour le prélèvement de la colle (10) et/ou avec le dispositif de transfert (7).

5. Dispositif (1) selon l'une des deux revendications précédentes, **caractérisé en ce que** l'élément en forme de bande (19) est au moins partiellement en métal.

6. Dispositif (1) selon l'une des trois revendications précédentes, **caractérisé en ce que** l'élément en forme de bande (19) est au moins partiellement en matériau synthétique.

7. Dispositif (1) selon l'une des quatre revendications précédentes, **caractérisé en ce que** l'élément en forme de bande (19) est disposé sensiblement perpendiculairement à la surface d'au moins un moyen pour le prélèvement de colle (10).

8. Dispositif (1) selon l'une des revendications 2 à 9, **caractérisé en ce qu'**au moins un moyen de délimitation d'écoulement de colle (14, 19) est logé dans le bâti de machine.

9. Dispositif (1) selon la revendication précédente, **caractérisé par** au moins un élément de commande (17, 18) disposé au bâti de machine, au moyen duquel peut être exécuté le déplacement du moyen de délimitation d'écoulement de colle (14, 19).

10. Dispositif de fabrication de sacs, **caractérisé par** un dispositif (1) pour l'application de la colle selon l'une des revendications 1 à 11.

11. Procédé d'application de colle sur des parties de segments tubulaires ou en forme de bande (2),
qui (2) sont de préférence en papier et sont transportées les unes après les autres le long d'une direction de transport (z) en passant devant le dispositif d'application de colle (1),
où la colle est transportée d'un réservoir de colle (13) le long d'un chemin de transport de colle par des
moyens de transport de colle aux parties à encoller des segments tubulaires ou en forme de bande,
où les moyens de transport de colle comprennent au moins les composants suivants :
. au moins un moyen pour le prélèvement de la colle (10), qui prélève la colle (10) du réservoir de colle (13) et la transporte plus loin, où le moyen de prélèvement de colle (10) contient au moins un moyen de transport de colle tournant (10), qui (10) plonge dans le résevoir de colle (13),
. au moins un dispositif de transfert (6, 7) pour transférer la colle prélevée du moyen de prélèvement de colle (10) et transportée plus loin sur les parties des segments tubulaires ou en forme de bande (2) qui, par contact, transfère une trace de colle aux segments tubulaires ou en forme de bande,
où l'extension de la trace de colle sur le dispositif de transfert (6, 7) est modifiée transversalement à la direction de transport (z) des segments tubulaires ou en forme de bande, et où des moyens de délimitation d'écoulement de colle (14, 19) sont introduits dans le chemin de transport de colle par lesquels l'écoulement de la colle est délimité par sections de sorte que par le positionnement des moyens de délimitation d'écoulement de colle, l'extension de la trace de colle transversalement à la direction de transport (z) des segments tubulaires ou en forme de bande (2) peut être définie,
**caractérisé en ce que** la ou les moyens de délimitation d'écoulement de colle (14, 19) est ou sont déplacés transversalement à la direction de transport (z) des segments tubulaires ou en forme de bande (2).
